# EUROPÄISCHE PATENTSCHRIFT

(11) **EP 1 913 613 B1**
(45) Veröffentlichungstag und Bekanntmachung des Hinweises auf die Patenterteilung: **30.12.2009**
(21) Anmeldenummer: 05774372.6
(22) Anmeldetag: 10.08.2005
(51) Int. Cl.: H01H 3/30

(54) **EINSCHALTENERGIESPEICHERVORRICHTUNG**
SWITCH-ON ENERGY STORE APPARATUS
DISPOSITIF ACCUMULATEUR D'ENERGIE DE MISE EN CIRCUIT

(43) Veröffentlichungstag der Anmeldung: 23.04.2008
(73) Patentinhaber: SIEMENS AKTIENGESELLSCHAFT, 80333 München (DE)
(72) Erfinder: FREUNDT, Karsten, 14612 Falkensee (DE)
(86) Internationale Anmeldenummer: PCT/DE2005/001439
(87) Internationale Veröffentlichungsnummer: WO 2007/016885

(56) Entgegenhaltungen:
- DE-C1- 19 503 679
- US-A- 5 280 258
- US-A- 5 687 835

## Beschreibung

Die Erfindung betrifft eine Einschaltenergiespeichervorrichtung für einen Leistungsschalter, wobei ein Einschaltenergiespeicher an einem ersten Ende gehalten ist und an einem zweiten Ende mit einem Exzenter einer Spannvorrichtung verbunden ist, mit der rückbewegungsbegrenzende Mittel zusammenwirken.

Eine derartige Einschaltenergiespeichervorrichtung für einen Leistungsschalter ist aus der DE 195 03 679 C1 bekannt. Eine Einschaltfeder als Einschaltenergiespeicher ist an ihrem ersten Ende fixiert und an ihrem zweiten Ende mit einem an einer Spann- und Schaltwelle angeordneten Exzenter verbunden. In einer Spannvorrichtung für die Einschaltfeder ist eine Rücklaufsperre als rückbewegungsbegrenzendes Mittel ausgebildet; die Rücklaufsperre weist ein an einer Buchse einer Aufzugswelle sowie an einer Wand der Spannvorrichtung angeordnete Anschlagelemente und ein Freilauflager auf. Bei einem Spannvorgang ist dabei die Buchse über das Freilauflager von der Aufzugswelle entkoppelt. Nach einem Einschaltvorgang des Leistungsschalters, bei dem die in der Einschaltfeder gespeicherte Energie zur Drehung der Schaltwelle verwendet wird, kann sich aufgrund der Bewegungsenergie die Bewegungsrichtung der Schaltwelle und des Endes der Einschaltfeder umkehren. Bei einer solchen Umkehr wird durch das Freilauflager die Buchse so lange gedreht, bis das an der Buchse angeordnete Anschlagelement am an der Wand angeordneten Anschlagelement anliegt. Sind die beiden Anschlagelemente miteinander in Kontakt, wird eine weitere Bewegung verhindert. Ein derartiges Freilauflager ist ein Präzisionsteil und daher sehr kostenintensiv. Eine ähnliche Einschaltenergiespeichervorrichtung wird in US-A-5687835 beschrieben.

Aufgabe der vorliegenden Erfindung ist es, einen Einschaltenergiespeicher der eingangs erwähnten Art auszubilden, der einen einfachen und kostengünstigen Aufbau ermöglicht.

Gelöst wird diese Aufgabe dadurch, dass erfindungsgemäß die Mittel einen am ersten Ende des Einschaltenergiespeichers angeordneten Klinkenmechanismus aufweisen. Eine solche Anordnung ist in vorteilhafter Weise einfach, kostengünstig und gleichzeitig verschleißarm, weil eine Rücklaufbewegung des Einschaltenergiespeichers allein durch den am ersten Ende des Einschaltenergiespeichers angeordneten Klinkenmechanismus begrenzt bzw. verhindert wird.

In einer zweckmäßigen Weiterbildung enthalten die Mittel ein den Klinkenmechanismus auslösendes Führungsteil, mit dem das erste Ende des Einschaltenergiespeichers an einer festen Achse mittels eines im Führungsteil ausgebildeten Langlochs beweglich gelagert und welches mit dem zweiten Ende des Einschaltenergiespeichers verbunden ist. Vorteilhaft bei einer solchen Anordnung ist, dass aufgrund des exzentrisch gelagerten zweiten Endes des Einschaltenergiespeichers und des in einem Langloch gelagerten Führungsteils eine Bewegungsbahn des Führungsteils hinsichtlich seines freien Endes während eines Einschaltvorganges sich von einer Bewegungsbahn nach dem Einschaltvorgang unterscheidet, so dass mit dem Klinkenmechanismus einerseits ein Spannen des Einschaltenergiespeichers erfolgt und andererseits eine Rückbewegung begrenzt wird.

In einer bevorzugten Ausführungsform weist der Klinkenmechanismus eine um die feste Achse zwischen einer ersten und einer zweiten Position drehbar bewegliche Klinke auf, an welcher ein Federelement angreift. Mit einer solchen Klinke lässt sich der Klinkenmechanismus einfach aufbauen.

In einer bevorzugten Ausführungsform sind die feste Achse und das Federelement an einem Befestigungselement gehalten. Bei einer solchen Anordnung kann die Klinke mittels des Federelements in einfacher Weise zwischen ihrer ersten und ihrer zweiten Position um die Achse verschwenkt werden.

In zweckmäßiger Ausgestaltung ist am Führungsteil ein Anschlagelement vorgesehen, das mit einer Spannaussparung an der Klinke zusammenwirkt. Durch die Anordnung des Anschlagelements am Führungsteil und das Zusammenwirken mit der Spannaussparung wird eine einfache Möglichkeit zur Auslenkung der Klinke aus ihrer ersten in ihre zweite Position realisiert.

In weiterer Fortbildung weist die Klinke eine Arretieraussparung auf. Bei einer Rückbewegung des Einschaltenergiespeichers nach einem Einschaltvorgang greift das Anschlagelement in die Arretieraussparung ein, so dass eine Rückbewegungsbegrenzung in einfacher und wirksamer Weise ausgebildet ist.

Die Erfindung wird im Folgenden anhand der Zeichnungen und eines Ausführungsbeispiels mit Bezug auf die Figuren näher erläutert.

### Es zeigen:

- Figur 1: eine schematische Darstellung einer Einschaltenergiespeichervorrichtung in einer ersten Position mit gespanntem Einschaltenergiespeicher;
- Figur 2: eine schematische Darstellung der Einschaltenergiespeichervorrichtung in einer zweiten Position mit teilweise entspanntem Einschaltenergiespeicher;
- Figur 3: eine schematische Darstellung der Einschaltenergiespeichervorrichtung in einer dritten Position mit entspanntem Einschaltenergiespeicher;
- Figur 4: eine schematische Darstellung der Einschaltenergiespeichervorrichtung in einer vierten Position; und
- Figur 5: eine schematische Darstellung der Einschaltenergiespeichervorrichtung in einer fünften, verriegelten Position.

Figur 1 zeigt eine Einschaltenergiespeichervorrichtung mit einem Federelement 1 als Einschaltenergiespeicher, der an einem ersten Ende 2 mittels eines Klinkenmechanismus 3 mit einem Befestigungsteil 4 und an einem zweiten Ende 5 gelenkig mit einem Exzenter 6 verbunden ist. Der Exzenter 6 sowie eine Kurvenscheibe 7 sind fest an einer Spannwelle 8 angeordnet. Die Kurvenscheibe 7 wirkt mit einer Schaltwelle 9 zusammen, die Teil eines nicht dargestellten Betätigungsmechanismus für trennbare Schaltkontakte des Leistungsschalters ist. Durch das erste Ende 2 des Einschaltenergiespeichers 1 hindurchgeführt ist ein Führungsteil 10 mit einem Langloch 11 und einem Anschlagelement 12. Das Führungsteil 10 ist mit dem zweiten Ende 5 starr verbunden und mittels einer Achse 13, die sich durch das Langloch 11 erstreckt, am Befestigungsteil 4 gelagert. Der Klinkenmechanismus 3 umfasst eine ebenfalls an der Achse 13 drehbar gelagerte Klinke 14 sowie eine Feder 15, die an ihrem ersten Ende 16 an der Klinke 14 und an ihrem zweiten Ende 17 am Befestigungsteil 4 befestigt ist. Die gestrichelt dargestellte Linie A entspricht der Bewegungsbahn des zweiten Endes 5 und die gestrichelt dargestellte Linie B der Bewegungsbahn des Anschlagelementes 12 bei einem Schalt- bzw. Spannvorgang des Einschaltenergiespeichers. Die Bewegungsbahn B zeichnet sich auf Grund der kinematischen Anordnung des Systems dadurch aus, das bei der Bewegung des Anschlagelementes 12 von einem oberen zu einem unteren Totpunkt des Einschaltenergiespeichers eine andere Bahnkurve überstrichen wird als in der ungekehrten Bewegung, wodurch die Verklinkung mit der Klinke 14 ermöglicht wird.

In Figur 1 befindet sich der Einschaltenergiespeicher in einem gespannten Zustand, wobei das Federelement unter Druckspannung ist. Das zweite Ende 5 ist am oberen Umkehrpunkt seiner Bewegungsbahnkurve A, das Anschlagelement 12 befindet sich nahe dem oberen Kniepunkt seiner Bahnkurve B, und die Achse 13 befindet sich am unteren Anschlag des Langlochs 11 des Führungsteils 10. Die Klinke 14 wird durch die Zugkraft der Feder 15 in einer ersten Position gehalten.

Wird ein Schaltvorgang ausgelöst, so wird die im Einschaltenergiespeicher gespeicherte Energie über den Exzenter 6 und die Spannwelle 8 auf die Kurvenscheibe 7 und dadurch auf die Schaltwelle 9 übertragen. Dabei bewegt sich das zweite Ende 5 entlang der Linie A im Gegenuhrzeigersinn und das Anschlagelement 12 auf der Linie B im Uhrzeigersinn.

Figur 2 zeigt den Einschaltenergiespeicher 1 mit dem Klinkenmechanismus in einer Position kurz nach dem Auslösen eines Schaltvorganges, wobei sich der Einschaltenergiespeicher 1 teilweise entspannt hat. Die Energie des Einschaltenergiespeichers 1 führt zur Drehung der Kurvenscheibe über die Spannwelle 8 und damit zu einer Bewegung der Schalterwelle 9. Das zweite Ende 5 befindet sich in einer 9-Uhr-Position auf der Linie A, während sich das Anschlagelement 12 auf der Linie B nach unten bewegt hat. Die Achse 13 befindet sich relativ zum Langloch 11 aufgrund der Bewegung des mit dem zweiten Ende 5 verbundenen Führungsteils 10 in einer Position nahe am zweiten Ende des Langlochs 11.

Figur 3 zeigt den Einschaltenergiespeicher in einem völlig entspannten Zustand, in dem das zweite Ende 5 und das Anschlagelement 12 die unteren Umkehrpunkte der jeweiligen Linien A und B erreicht haben. In dieser Position befindet sich die Achse 13 am oberen Ende des Langlochs. Das Anschlagelement 12 liegt an der Klinke 14 in einer L-förmigen Spannaussparung 18 an. In dieser Position beginnt das Anschlagelement 12, die drehbar gelagerte Klinke 14 gegen die Federkraft der Feder 15 vom Befestigungsteil 4 weg zu bewegen, wobei die Feder 15 gespannt wird.

Figur 4 zeigt die Stellung des Einschaltenergiespeichers 1 und des Klinkenmechanismus direkt nach dem Schaltvorgang des Leistungsschalters. Die Kurvenscheibe 7 ist mit der Schalterwelle 9 nicht in Berührung, die Schaltwelle 9 und somit die Kontakte des Leistungsschalters sind in einer verriegelten und eingeschalteten Stellung. Durch die beim Schaltvorgang teilweise in Bewegungsenergie umgewandelte Energie des Einschaltenergiespeichers 1 drehen sich Kurvenscheibe 7 und Exzenter 6 über ihre Umkehrpunkte hinaus, wobei sich das Führungsteil 10 nach oben bewegt und das Anschlagelement 12 die Spannaussparung 18 der Klinke 14 verlässt. In diesem Moment wird die Klinke 14 durch die Zugkraft der Feder 15 in ihre erste Position zurückbewegt. Durch das Weiterdrehen des Exzenters 6 wird der Einschaltenergiespeicher 1 teilweise gespannt, wodurch der Einschaltenergiespeicher 1 eine Rücklaufbewegung ausführt. Diese Rücklaufbewegung wird durch die von der Feder 15 in ihre erste Position zurückbewegte Klinke 14 begrenzt, wie mit Bezug auf die Figur 5 erläutert.

Figur 5 zeigt die Stellung des Einschaltenergiespeichers 1 und des Klinkenmechanismus nach dem Schaltvorgang des Leistungsschalters mit eingerastetem Anschlagelement 12. Das Anschlagelement 12 greift in die Arretieraussparung 19 der Klinke ein und ist verriegelt. Durch diese Verriegelung wird ein weiteres Rücklaufen des Einschaltenergiespeichers 1 sicher verhindert. Damit kann sofort der Leistungsschalter sofort wieder ausgeschaltet werden und ein neuer Spannvorgang für den Einschaltenergiespeicher stattfinden.

### Bezugszeichenliste

- 1: Einschaltenergiespeicher
- 2: Erstes Ende Einschaltenergiespeicher
- 3: Klinkenanordnung
- 4: Befestigungsteil
- 5: Zweites Ende
- 6: Exzenter
- 7: Kurvenscheibe
- 8: Spannwelle
- 9: Schaltwelle
- 10: Führungsteil
- 11: Langloch
- 12: Anschlagelement
- 13: Achse
- 14: Klinke
- 15: Feder
- 16: Erstes Ende Feder
- 17: Zweites Ende Feder
- 18: Spannaussparung
- 19: Arretieraussparung
- A: Bewegungsbahn zweites Ende
- B: Bewegungsbahn Anschlagelement

## Patentansprüche

1. Einschaltenergiespeichervorrichtung für einen Leistungsschalter, wobei ein Einschaltenergiespeicher (1) an einem ersten Ende (2) gehalten ist und an einem zweiten Ende mit einem Exzenter (6) einer Spannvorrichtung verbunden ist, mit der rückbewegungsbegrenzende Mittel (3,10,13,14,15) zusammenwirken,
**dadurch gekennzeichnet, dass**
die rückbewegungsbegrenzenden Mittel (3,10,13,14,15) einen am ersten Ende (2) des Einschaltenergiespeichers (1) angeordneten Klinkenmechanismus (3) aufweisen.

2. Einschaltenergiespeichervorrichtung nach Anspruch 1,
**dadurch gekennzeichnet, dass**
die Mittel (3,10,13,14,15) ein den Klinkenmechanismus (3) auslösendes Führungsteil (10) enthalten, mit dem das erste Ende (2) des Einschaltenergiespeichers (1) an einer festen Achse (13) mittels eines im Führungsteil (10) ausgebildeten Langlochs (11) beweglich gelagert und welches mit dem zweiten Ende (5) des Einschaltenergiespeichers (1) verbunden ist.

3. Einschaltenergiespeichervorrichtung nach Anspruch 2,
**dadurch gekennzeichnet, dass**
der Klinkenmechanismus (3) eine um die feste Achse (13) zwischen einer ersten und einer zweiten Position drehbar bewegliche Klinke (14) aufweist, an welcher ein Federelement (15) angreift.

4. Einschaltenergiespeichervorrichtung nach Anspruch 3,
**dadurch gekennzeichnet, dass**
die feste Achse und das Federelement (15) an einem Befestigungselement (4) gehalten sind.

5. Einschaltenergiespeichervorrichtung nach Anspruch 3 oder 4,
**dadurch gekennzeichnet, dass**
am Führungsteil (10) ein Anschlagelement (12) vorgesehen ist, das mit einer Spannaussparung (18) an der Klinke (14) zusammenwirkt.

6. Einschaltenergiespeichervorrichtung nach Anspruch 5,
**dadurch gekennzeichnet, dass**
die Klinke (14) eine Arretieraussparung (19) aufweist.

## Claims

1. Switch-on energy store apparatus for a circuit breaker, a switch-on energy store (1) being held at a first end (2) and being connected to an eccentric (6) of a tensioning apparatus at a second end, with which tensioning apparatus return movement-limiting means (3, 10, 13, 14, 15) interact, **characterized in that** the return movement-limiting means (3, 10, 13, 14, 15) have a catch mechanism (3), which is arranged at the first end (2) of the switch-on energy store (1).

2. Switch-on energy store apparatus according to Claim 1, **characterized in that** the means (3, 10, 13, 14, 15) contain a guide part (10), which triggers the catch mechanism (3), by means of which the first end (2) of the switch-on energy store (1) is mounted movably on a fixed spindle (13) by means of a slot (11), which is formed in the guide part (10), and which is connected to the second end (5) of the switch-on energy store (1).

3. Switch-on energy store apparatus according to Claim 2, **characterized in that** the catch mechanism (3) has a catch (14), which is capable of moving rotatably about the fixed spindle (13) between a first and a second position and on which a spring element (15) acts.

4. Switch-on energy store apparatus according to Claim 3, **characterized in that** the fixed spindle and the spring element (15) are held on a fastening element (4).

5. Switch-on energy store apparatus according to Claim 3 or 4, **characterized in that** a stop element (12), which interacts with a tensioning cutout (18) on the catch (14), is provided on the guide part (10).

6. Switch-on energy store apparatus according to Claim 5, **characterized in that** the catch (14) has a checking cutout (19).

## Revendications

1. Dispositif à accumulateur d'énergie de mise en circuit pour un disjoncteur, dans lequel un accumulateur d'énergie de mise en circuit est maintenu à une première extrémité ( 2 ) et est relié à un excentrique ( 6 ) d'un dispositif de mise en tension à une deuxième extrémité, dispositif de mise en tension avec lequel coopèrent des moyens ( 3,10,13,14,15 ) limitant le mouvement de retour, **caractérisé en ce que** les moyens ( 3,10,13,14,15 ) limitant le mouvement de retour ont un mécanisme ( 3 ) à cliquet disposés à la première extrémité ( 2 ) de l'accumulateur ( 1 ) d'énergie de mise en circuit.

2. Dispositif à accumulateur d'énergie de mise en circuit suivant la revendication 1, **caractérisé en ce que** les moyens ( 3,10,13,14,15 ) comportent une partie ( 10 ) de guidage, qui déclenche le mécanisme par cliquet, par laquelle la première extrémité ( 2 ) de l'accumulateur ( 1 ) d'énergie de commutation est montée mobile sur un axe ( 13 ) fixe au moyen d'une boutonnière ( 11 ) formée dans la partie ( 10 ) de guidage et qui est relié à la deuxième extrémité ( 5 ) de l'accumulateur ( 1 ) d'énergie de mise en circuit.

3. Dispositif à accumulateur d'énergie de mise en circuit suivant la revendication 2, **caractérisé en ce que** le mécanisme ( 3 ) à cliquet a un cliquet ( 14 ) mobile tournant autour de l'axe ( 13 ) fixe entre une première et une deuxième position, cliquet qu'attaque un élément ( 15 ) à ressort.

4. Dispositif à accumulateur d'énergie de mise en circuit suivant la revendication 3, **caractérisé en ce que** l'axe fixe et l'élément ( 15 ) à ressort sont maintenus sur un élément ( 4 ) de fixation.

5. Dispositif à accumulateur d'énergie de mise en circuit suivant la revendication 3 ou 4, **caractérisé en ce qu'**il est prévu, sur la partie ( 10 ) de guidage, un élément ( 12 ) de butée, qui coopère avec un évidement ( 18 ) de mise en tension sur le cliquet ( 14 ).

6. Dispositif à accumulateur d'énergie de mise en circuit suivant la revendication 5, caractérisé en le cliquet ( 14 ) a un évidement ( 19 ) d'arrêt.
